# EUROPÄISCHE PATENTSCHRIFT

(11) **EP 2 766 581 B1**
(45) Veröffentlichungstag und Bekanntmachung des Hinweises auf die Patenterteilung: **09.09.2015**
(21) Anmeldenummer: 12778262.1
(22) Anmeldetag: 08.10.2012
(51) Int. Cl.: F01L 1/047, F01L 1/08, F01L 1/46, F01L 1/344

(54) **NOCKENWELLE SOWIE FUNKTIONSELEMENTE FÜR EINE NOCKENWELLE**
CAMSHAFT AND FUNCTIONAL ELEMENTS FOR A CAMSHAFT
ARBRE À CAMES ET ÉLÉMENT FONCTIONNEL DESTINÉ À UN ARBRE À CAMES

(30) Priorität: 10.10.2011 DE 102011054350
(43) Veröffentlichungstag der Anmeldung: 20.08.2014
(73) Patentinhaber: Thyssenkrupp Presta Teccenter Ag, 9492 Eschen (LI)
(72) Erfinder: KUNZ, Michael, 08132 Mülsen (DE); MANN, Bernd, 09405 Zschopau (DE); MELZER, Markus, 09235 Burkhardtsdorf (DE); MEUSEL, Jürgen, 09573 Dittmannsdorf (DE)
(74) Vertreter: Lorenz, Bernd Ingo Thaddeus
(86) Internationale Anmeldenummer: PCT/EP2012/069866
(87) Internationale Veröffentlichungsnummer: WO 2013/053669

(56) Entgegenhaltungen:
- DE-A1-102010 036 145
- US-A1- 2007 215 075
- US-A1- 2012 000 436
- US-A1- 2012 160 055

## Beschreibung

Die Erfindung betrifft eine Nockenwelle, insbesondere für Kraftfahrzeugmotoren, mit einer Außenwelle und einer koaxial in der Außenwelle angeordneten Innenwelle, mit ersten an der Außenwelle fest angeordneten Funktionselementen, mit zweiten Funktionselementen, die drehbar an der Außenwelle angeordnet und drehfest an der Innenwelle befestigt sind und mit einem an die Außenwelle und Innenwelle angeschlossenen Phasensteller zur Verdrehung der Innenwelle gegenüber der Außenwelle, wobei der Phasensteller unter Aufbringung eines Drehmomentes an der Innenwelle befestigt ist.

Eine gattungsgemäße Nockenwelle ist aus der DE 10 2010 036 145 A1 bekannt. Gegenüberliegend des Phasenstellers ist an einer Stirnseite der Innenwelle eine Einbuchtung vorgesehen, welche bei der Montage eine Zentrierung bzw. ein Festhalten ermöglicht.

Dem US 20070215075 A1 offenbart einem im Ölabscheiderraum gelegene Einstelleinrichtung, hier einen Sechskant auf, welcher jedoch bei dieser sowie bei anderen Ausführungsformen auch im Ventilraum angeordnet sein kann.

Zumindest ein Teil der ersten Funktionselemente sowie der zweiten Funktionselemente sind Nocken, welche den Einlass bzw. Auslass eines Verbrennungsmotors steuern können. Durch eine Verstellung der an der Innenwelle befestigten Nocken gegenüber den an der Außenwelle befestigten Nocken ist eine variable Steuerung der Ventile des Verbrennungsmotors möglich. So kann beispielsweise last- und drehzahlabhängig das Verhältnis von Einlasszeit und Auslasszeit verändert werden. Die Verdrehung von Innenwelle und Außenwelle erfolgt durch einen Phasensteller, der auch als Phaser bezeichnet wird.

Der Phasensteller umfasst üblicherweise einen mit der Außenwelle verbundenen Stator sowie einen mit der Innenwelle verbundenen Rotor. Möglich ist jedoch auch, dass der Motor drehfest über der Innenwelle und der Rotor mit der Außenwelle verbunden ist. Neben kraft-, form- und/oder stoffschlüssigen Verbindungen sind auch lösbare Verbindungen durch ein Verschrauben bekannt. Die Verschraubung erfolgt dabei üblicherweise mittels einer Zentralschraube, die im fixierten Zustand an einer Stirnseite des Phasenstellers anliegt und in eine Aufnahme der Innenwelle eingreift. Um den Rotor an der Innenwelle mittels der Zentralschraube mit einem vorgegebenen Anzugsmoment befestigen zu können, muss ein dem Anzugsmoment entgegengerichtetes Haltemoment aufgebracht werden. Da die Innenwelle innerhalb der Außenwelle angeordnet ist, wird diese bei dem Festziehen der Zentralschraube an dem gegenüberliegenden Wellenende festgehalten. Hierzu ist in der Praxis ein Montagewerkzeug vorgesehen, welches in eine zugeordnete Aufnahme der Innenwelle eingreift. Es ergibt sich dabei der Nachteil, dass das Anzugsmoment über die gesamte Länge der Innenwelle übertragen wird, die entsprechend in einem erheblichen Maße tordiert wird. Je nach Länge der Innenwelle kann diese Torsion so stark sein, dass die dem Phasensteller entfernt liegenden Nocken oder anderen Funktionselemente, welche an der Innenwelle befestigt sind, an einer Endposition anschlagen. Dabei ist zu berücksichtigen, dass die der Innenwelle zugeordneten Funktionselemente durch Verbindungselemente befestigt sind, welche sich durch Schlitze der Außenwelle hindurch erstrecken. Die Länge der Schlitze wird dabei von dem vorgesehenen Verstellweg zwischen Innenwelle und Außenwelle vorgegeben.

Grundsätzlich besteht das Problem, dass durch die Torsion der gesamten Innenwelle die Gefahr einer erhöhten Ungenauigkeit besteht. So kann Reibung oder ein Verklemmen dazu führen, dass nicht das gesamte aufgebrachte Drehmoment auch tatsächlich an der Schraubverbindung wirkt. Insbesondere hinsichtlich erhöhter Anforderungen an die Dokumentation des Produktionsprozesses sind die beschriebenen Unsicherheiten nachteilig. Zusätzlich führt die Torsion der gesamten Innenwelle auch zu einer Verlängerung des bei einem Festziehen zurückzulegenden Winkelbereichs.

Die JP 2004 044 445 A betrifft eine gattungsgemäße, nicht verstellbare Nockenwelle, bei der sämtliche Nocken fest auf einem massiven Stab angeordnet sind. Entsprechend umfasst die Nockenwelle auch keine zueinander beweglichen Teile oder einen Phasensteller. Um die gesamte Welle bei der Montage festhalten zu können, ist an einem separaten Endstück eine hexagonale Struktur unabhängig von den einzelnen Nocken angeordnet.

Vor diesem Hintergrund liegt der Erfindung die Aufgabe zugrunde, bei einer Befestigung des Phasenstellers an der Innenwelle durch das Aufbringen eines Drehmomentes die tordierte Länge der Innenwelle zu verringern und damit die Genauigkeit und Reproduzierbarkeit zu erhöhen.

Ausgehend von einer Nockenwelle mit den eingangs beschriebenen Merkmalen wird die Aufgabe erfindungsgemäß dadurch gelöst, dass eines der drehfest mit der Innenwelle verbundenen zweiten Funktionselemente außerhalb einer Funktionsfläche mantelseitige Werkzeugaufnahmeflächen aufweist. Bei dem mit den Werkzeugaufnahmeflächen versehenen zweiten Funktionselement kann es sich um einen der mit der Innenwelle verbundenen Nocken, ein Sensorrad, ein Lagerelement oder ein Lagerring handeln. Grundsätzlich ist auch möglich, ein zusätzliches Teil vorzusehen, welches lediglich das Gegenhalten bei der Befestigung des Phasenstellers ermöglichen soll.

Zweckmäßigerweise wird ein zweites Funktionselement genutzt, welches nahe des Phasenstellers liegt, damit eine möglichst geringe toridale Länge erreicht wird. Grundsätzlich besteht aber auch die Möglichkeit, mehrere Funktionselemente mit Werkzeugaufnahmeflächen zu versehen. Wenn die Werkzeugaufnahmeflächen beispielsweise an einem Nocken gebildet sind, brauchen keine unterschiedlichen Nocken montiert werden, wenn alle mit Werkzeugaufnahmeflächen versehen sind.

Bei verstellbaren Nockenwellen mit einer Innenwelle und einer Außenwelle ist es bekannt, dass die mit der Innenwelle verbundenen Funktionselemente einerseits eine Funktionsfläche und andererseits einen axial dazu versetzten Ringbund aufweisen, wobei an dem Ringbund auch die Befestigung der Funktionselemente mit der Innenwelle mittels eines Verbindungselementes, beispielsweise mit einem Stift, erfolgt. Die Werkzeugaufnahmeflächen können dann auf besonders einfache Weise an dem Ringbund erzeugt werden.

Gemäß einer bevorzugten Ausgestaltung der Erfindung sind die Werkzeugaufnahmeflächen als Schlüsselflächen zur Aufnahme eines Werkzeugschlüssels ausgebildet. Beispielsweise können zwei an dem Umfang gegenüberliegende Flächen, ein Vieleck oder auch eine anders gestaltete Profilform mit Zähnen, oder Polygonform oder dergleichen vorgesehen sein. Bei der Befestigung des Phasenstellers an der Innenwelle wird ein entsprechendes Montagewerkzeug mit den Werkzeugaufnahmeflächen in Eingriff gebracht und dort fixiert. Die bei dem Festziehen auftretenden Drehmomente werden so von dem Montagewerkzeug aufgenommen.

Insbesondere ist es möglich, dass bei dem Festhalten des mit den Werkzeugaufnahmeflächen versehenen Funktionselementes die auftretenden Drehmomente aufgenommen werden. Durch einen Vergleich mit den an dem Phasensteller aufgebrachten Anzugsmomenten kann so sichergestellt werden, dass die Befestigung nicht durch ein Klemmen oder dergleichen beeinträchtigt ist.

Der Phasensteller weist ein mit der Außenwelle verbundenes Bauteil und ein mit der Innenwelle verbundenes Bauteil auf, wobei die Verbindung mit der Innenwelle zweckmäßigerweise durch eine Zentralschraube erfolgt. Das mit der Innenwelle verbundene Bauteil ist bevorzugt der Rotor des Phasenstellers. Gegenstand der Erfindung ist auch ein Funktionselement für eine Nockenwelle, insbesondere ein Nocken, mit einer Nabe, einer mantelseitigen Funktionsfläche und einem gegenüber der Funktionsfläche entlang der Achse der Nabe versetzten Ringbund, wobei an dem Ringbund die zuvor beschriebenen Werkzeugaufnahmeflächen gebildet sind.

Die Erfindung wird im Folgenden anhand einer lediglich ein Ausführungsbeispiel darstellenden Zeichnung erläutert. Es zeigen in einer schematischen Darstellung:
- **Fig. 1**: eine verstellbare Nockenwelle, mit einem lösbar befestigten Phasensteller gemäß dem Stand der Technik in einem Längsschnitt,
- **Fig. 2**: eine erfindungsgemäße Nockenwelle in einer perspektivischen Ansicht,
- **Fig. 3**: einen Teilbereich der in Fig. 2 dargestellten Nockenwelle in einem Längsschnitt entlang der Linie A-A der Fig. 2,
- **Fig. 4a und 4b**: ein mit einer Innenwelle verbundener Nocken in einer Detailansicht von der Seite bzw. in einer Perspektive,
- **Fig. 5**: eine alternative Ausgestaltung eines mit der Innenwelle verbundenen Nockens,
- **Fig. 6**: ein mit der Innenwelle verbundenes Sensorrad,
- **Fig. 7a und 7b**: einen Ausschnitt einer verstellbaren Nockenwelle mit einer alternativen Ausgestaltung eines mit der Innenwelle verbundenen Nockens in einer Perspektive bzw. einer Seitenansicht.

Die Fig. 1 zeigt den aus dem Stand der Technik bekannten Aufbau einer verstellbaren Nockenwelle eines Verbrennungsmotors mit einer Außenwelle 1 und eine koaxial in der Außenwelle 1 angeordneten Innenwelle 2. An der Außenwelle 1 sind erste Funktionselemente 3 in Form von Nocken befestigt. An der Innenwelle 2 sind drehfest zweite Funktionselemente 4a, 4b in Form von Nocken sowie in Form eines Sensorrades befestigt. Um die ersten Funktionselemente 3 gegenüber den zweiten Funktionselementen 4a, 4b zu verdrehen, ist stirnseitig ein Phasensteller 5 angeordnet.

Der Phasensteller 5, der auch als Phaser bezeichnet wird, weist einen mit der Außenwelle 1 verbundenen Stator 6 sowie einen mit der Innenwelle 2 verbundenen Rotor 7 auf. Eine Verdrehung zwischen Stator 6 und Rotor 7 kann beispielsweise hydraulisch erfolgen, so dass durch eine entsprechende Ansteuerung eine kontrollierte Verstellung der Innenwelle 2 gegenüber der Außenwelle 1 möglich ist.

Der Rotor 7 ist mit einer Zentralschraube 8 unter Aufbringung eines Anzugsmomentes an der Innenwelle 1 befestigt. Die Befestigung der zweiten Funktionselemente 4a, 4b an der Innenwelle erfolgt in dem Ausführungsbeispiel durch Verbindungselemente 9 wie beispielsweise Stifte, die bei der Montage eingepresst werden und durch in den Figuren nicht dargestellte Längsschlitze der Außenwelle 1 hindurchgeführt sind. Um den Rotor 7 mittels der Zentralschraube 8 an der Innenwelle 2 befestigen zu können, muss die Innenwelle 2 bei dem Anziehen der Zentralschraube 8 festgehalten werden. Gemäß den aus dem Stand der Technik bekannten Ausführungen ist dazu an dem gegenüberliegenden Ende der Innenwelle 2 eine Werkzeugaufnahme 10 vorgesehen.

Dabei ergibt sich der Nachteil, dass bei dem Festziehen die gesamte Innenwelle 2 tordiert wird. Auch wenn die Innenwelle 2 an sich den Beanspruchungen standhalten kann, führt der geringe Durchmesser zu einer erhöhten Torsionsempfindlichkeit.

Ausgehend von der bekannten Ausgestaltung gemäß der Fig. 1 ist erfindungsgemäß vorgesehen, dass die zur Übertragung notwendige Länge der Innenwelle 2 dadurch verringert wird, dass an einem der zweiten Funktionselemente 4a, 4b bei dem Festziehen gegengehalten werden kann. So zeigt die Fig. 2 eine erfindungsgemäße Ausgestaltung, bei der von den zweiten, mit der Innenwelle 2 verbundenen Funktionselementen 4a, 4b das erste Funktionselement 4a in Form eines Nockens mit mantelseitigen Werkzeugaufnahmeflächen 11 versehen ist. Diese Werkzeugaufnahmeflächen 11 befinden sich an einem Ringbund 13 außerhalb der eigentlichen Funktionsfläche 12a, welche die zur Steuerung der Ventile vorgesehene Nockenform aufweist.

Besonders vorteilhaft ist es, wenn ausgehend von dem Phasensteller 5 bereits das erste der zweiten Funktionselemente 4a, 4b mit Werkzeugaufnahmeflächen 11 ausgerüstet ist.

Der Fig. 2 ist des Weiteren zu entnehmen, dass nicht nur ein Nocken, sondern auch ein anderes zweites Funktionselement 4b in Form eines Sensorrades mit Werkzeugaufnahmeflächen 11 versehen werden kann, wobei auch hier die Anordnung der Werkzeugaufnahmeflächen 11 außerhalb der Funktionsfläche 12b des Sensorrades an einem Ringbund 13 erfolgt.

In der Fig. 2 sind lediglich zur Verdeutlichung zwei der zweiten Funktionselemente 4a, 4b mit Werkzeugaufnahmeflächen 11 ausgerüstet. Grundsätzlich ist es ausreichend, wenn lediglich eines der zweiten Funktionselemente 4a, 4b entsprechende Werkzeugaufnahmeflächen 11 aufweist.

Die Details des in der Fig. 2 dargestellten zweiten Funktionselementes 4a in Form eines Nockens sind in den Fig. 3, 4a und 4b dargestellt. In der Fig. 3 ist zu erkennen, dass der Ringbund 13 durch die Einbringung der Werkzeugaufnahmeflächen 11 in einem gewissen Maße geschwächt ist. Vor diesem Hintergrund ist es zweckmäßig, wenn gemäß dem Ausführungsbeispiel die Werkzeugaufnahmeflächen 11 gegenüber dem Stift an dem Umfang des Ringbundes 13 um 90° versetzt angeordnet sind.

Fig. 5 zeigt eine alternative Ausgestaltung, bei der anstelle von zwei genau gegenüberliegenden Werkzeugaufnahmeflächen 11 die Form eines Vielecks realisiert ist. Es ergibt sich der Vorteil, dass ein Werkzeug zum Gegenhalten in verschiedenen Ausrichtungen angesetzt werden kann.

Schließlich zeigt die Fig. 6 eine Ausgestaltung, bei der zwei gegenüberliegende Werkzeugaufnahmeflächen 11 an dem zweiten Funktionselement 4b in Form eines Sensorrades angeordnet sind.

Durch die beschriebene Ausgestaltung der Nockenwelle können die Genauigkeit und Zuverlässigkeit bei der Befestigung des Phasenstellers 5 an der Innenwelle 2 mittels der Zentralschraube 8 erhöht werden. Darüber hinaus können die Werkzeugaufnahmeflächen 11 aber auch noch anderweitig genutzt werden, um die zugeordneten zweiten Funktionselemente 4a, 4b festzuhalten, beispielsweise wenn die zweiten Funktionselemente 4a in Form von Nocken vor oder nach der Montage auf Maß geschliffen werden.

Die Fig. 7a und 7b zeigen den Ausschnitt einer Nockenwelle mit einer alternativen Ausgestaltung der zweiten, mit der Innenwelle 2 verbundenen Funktionselemente 4a in Form von Nocken. Im Gegensatz zu den zuvor beschriebenen Ausführungsformen weist der Nocken keinen Ringbund 13 auf. Statt dessen ist an einem Teil der Mantelfläche des Nockens die Funktionsfläche 12a durch eine Aussparung 14 unterbrochen, wobei in der Aussparung einerseits das Verbindungselement 9 in Form eines Stiftes angeordnet ist und die Werkzeugaufnahmeflächen 11 vorgesehen sind. Die beschriebene alternative Ausgestaltung der zweiten Funktionselemente 4a führt zu einem geringeren Material- und Platzbedarf.

## Patentansprüche

1. Nockenwelle, insbesondere für Kraftfahrzeugmotoren,
mit einer Außenwelle (1) und eine koaxial in der Außenwelle (1) angeordneten Innenwelle (2),
mit ersten an der Außenwelle (1) fest angeordneten Funktionselementen (3),
mit zweiten Funktionselementen (4a, 4b), die drehbar auf der Außenwelle (1) angeordnet und drehfest an der Innenwelle (2) befestigt sind,
und mit einem an die Außenwelle (1) und die Innenwelle (2) angeschlossenen Phasensteller (5) zur Verdrehung der Innenwelle (2) gegenüber der Außenwelle (1), wobei der Phasensteller (5) unter Aufbringung eines Drehmomentes an der Innenwelle (2) befestigt ist,
**dadurch gekennzeichnet, dass** eines der drehfest mit der Innenwelle (2) verbundenen Funktionselemente (4a, 4b) außerhalb einer Funktionsfläche (12a, 12b) mantelseitige Werkzeugaufnahmeflächen (11) aufweist.

2. Nockenwelle nach Anspruch 1, **dadurch gekennzeichnet, dass** der Phasensteller (5) einen mit der Außenwelle (1) verbundenen Stator (6) und einen mit der Innenwelle (2) mittels einer Verschraubung verbundenen Rotor (7) aufweist.

3. Nockenwelle nach Anspruch 1 oder 2, **dadurch gekennzeichnet, dass** der Phasensteller (5) und die Innenwelle (2) durch eine Zentralschraube (8) verbunden sind.

4. Nockenwelle nach einem der Ansprüche 1 bis 3, **dadurch gekennzeichnet, dass** die Werkzeugaufnahmeflächen (11) als Schlüsselflächen zur Aufnahme eines Werkzeugschlüssels ausgebildet sind.

5. Nockenwelle nach einem der Ansprüche 1 bis 4, **dadurch gekennzeichnet, dass** das mit den Werkzeugaufnahmeflächen (11) versehene Funktionselement (4a, 4b) einen in axialer Richtung der Nockenwelle gegenüber der Funktionsflächen (12a, 12b) versetzt angeordneten Ringbund (13) aufweist, an dem das Funktionselement (4a, 4b) mit einem Verbindungselement (9) an der Innenwelle (2) befestigt ist und an dem die Werkzeugaufnahmeflächen (11) gebildet sind.

6. Nockenwelle nach einem der Ansprüche 1 bis 5, **dadurch gekennzeichnet, dass** ausgehend von dem Phasensteller (5) das erste der zweiten Funktionselemente (4a) mit Werkzeugaufnahmeflächen (11) versehen ist.

7. Funktionselement (4a, 4b) für eine Nockenwelle nach einem der Ansprüche 1 bis 6, insbesondere Nocken, mit einer Nabe, einer mantelseitigen Funktionsfläche (12a, 12b) und einem gegenüber der Funktionsfläche (12a, 12b) entlang der Achse der Nabe versetzten Ringbund (13), wobei an dem Ringbund (13) Werkzeugaufnahmeflächen (11) gebildet sind.

## Claims

1. A camshaft, in particular for motor vehicle engines,
having an outer shaft (1) and an inner shaft (2) arranged coaxially in the outer shaft (1),
having first functional elements (3) arranged fixedly on the outer shaft (1),
having second functional elements (4a, 4b), which are arranged rotatably on the outer shaft (1) and are fastened in a rotationally fixed manner to the inner shaft (2),
and having a phase adjuster (5), which is connected to the outer shaft (1) and the inner shaft (2), for rotating the inner shaft (2) in relation to the outer shaft (1), the phase adjuster (5) being fastened to the inner shaft (2) with application of a torque,
**characterised in that**
one of the functional elements (4a, 4b) connected in a rotationally fixed manner to the inner shaft (2) has tool-receiving faces (11) on the lateral surface side outside a functional face (12a, 12b).

2. The camshaft according to Claim 1, **characterised in that** the phase adjuster (5) has a stator (6), which is connected to the outer shaft (1), and a rotor (7), which is connected to the inner shaft (2) by means of a screw-fastening.

3. The camshaft according to Claim 1 or 2, **characterised in that** the phase adjuster (5) and the inner shaft (2) are connected by a central screw-fastening (8).

4. The camshaft according to any one of Claims 1 to 3, **characterised in that** the tool-receiving faces (11) are formed as wrench faces for receiving a wrench.

5. The camshaft according to any one of Claims 1 to 4, **characterised in that** the functional element (4a, 4b) that is provided with the tool-receiving faces (11) has an annular collar (13), which is arranged offset in relation to the functional faces (12a, 12b) in the axial direction of the camshaft and at which the functional element (4a, 4b) is fastened to the inner shaft (2) with a connecting element (9) and on which the tool-receiving faces (11) are formed.

6. The camshaft according to any one of Claims 1 to 5, **characterised in that** the first of the second functional elements (4a), starting from the phase adjuster (5), is provided with tool-receiving faces (11).

7. A functional element (4a, 4b) for a camshaft according to any one of Claims 1 to 6, in particular cam, having a hub, a functional face (12a, 12b) on the lateral surface side and an annular collar (13), which is offset along the axis of the hub in relation to the functional face (12a, 12b), tool-receiving faces (11) being formed on the annular collar (13).

## Revendications

1. Arbre à cames, en particulier pour moteurs de véhicule automobile,
avec un arbre extérieur (1) et un arbre intérieur (2) agencé coaxialement dans l'arbre extérieur (1),
avec des premiers éléments fonctionnels (3) agencés fixement disposés sur l'arbre extérieur (1),
avec des deuxièmes éléments fonctionnels (4a, 4b), qui sont fixés de manière à pouvoir tourner sur l'arbre extérieur (1) et de manière solidaire en rotation à l'arbre intérieur (2),
et avec un déphaseur (5) raccordé à l'arbre extérieur (1) et à l'arbre intérieur (2) pour la rotation de l'arbre intérieur (2) par rapport à l'arbre extérieur (1), le déphaseur (5) étant fixé à l'arbre intérieur (2) de manière à entraîner l'application d'un couple,
**caractérisé en ce qu'**un des éléments fonctionnels (4a, 4b) relié fixement à l'arbre intérieur (2) comporte en dehors d'une surface fonctionnelle (12a, 12b) des surfaces de logement d'outil (11) côté extérieur.

2. Arbre à cames selon la revendication 1, **caractérisé en ce que** le déphaseur (5) comporte un stator (6) relié à l'arbre extérieur (1) et un rotor (7) relié à l'arbre intérieur (2) au moyen d'un raccord à vis.

3. Arbre à cames selon la revendication 1 ou 2 **caractérisé en ce que** le déphaseur (5) et l'arbre intérieur (2) sont raccordés par une vis centrale (8).

4. Arbre à cames selon l'une quelconque des revendications 1 à 3 **caractérisé en ce que** les surfaces de logement d'outil (11) sont constituées comme des surfaces de clé pour recevoir une clé d'outil.

5. Arbre à cames selon l'une quelconque des revendications 1 à 4 **caractérisé en ce que** l'élément fonctionnel (4a, 4b) doté des surfaces de logement d'outil (11) comporte dans le sens axial de l'arbre à cames un collet annulaire (13) disposé décalé par rapport aux surfaces fonctionnelles (12a, 12b) sur lequel l'élément fonctionnel (4a, 4b) est fixé à l'arbre intérieur (2) avec un élément de raccord (9) et sur lequel sont constituées les surfaces de logement d'outil (11).

6. Arbre à cames selon l'une quelconque des revendications 1 à 5 **caractérisé en ce qu'**en partant du déphaseur (5) le premier des deuxièmes éléments fonctionnels (4a) est doté de surfaces de logement d'outil (11).

7. Elément fonctionnel (4a, 4b) pour un arbre à cames selon les revendications 1 à 6, en particulier des cames, avec un moyeu, une surface fonctionnelle (12a, 12b) côté extérieur et un collet annulaire (13) décalé par rapport à la surface fonctionnelle (12a, 12b) le long de l'axe du moyeu, pour lequel des surfaces de logement d'outil (11) sont constituées sur le collet annulaire (13).
